# FASCICULE DE BREVET EUROPEEN

(11) **EP 4 464 654 B1**
(45) Date de publication et mention de la délivrance du brevet: **28.01.2026**
(21) Numéro de dépôt: 24158919.1
(22) Date de dépôt: 21.02.2024
(51) Int. Cl.: B68C 1/12

(54) **TAPIS DE SELLE**
SATTELMATTE
SADDLE CLOTH

(30) Priorité: 17.05.2023 BE 202305407
(43) Date de publication de la demande: 20.11.2024
(73) Titulaire: Dome Belgique Srl, 1320 Beauvechain (BE)
(72) Inventeur: CADJI, Anne-Laure, 1320 Beauvechain (BE)
(74) Mandataire: Kirkpatrick

(56) Documents cités:
- DE-U1- 202004 008 549
- DE-U1- 202017 101 337

## Description

La présente invention concerne le domaine équitation et plus particulièrement les tapis de selle, couvertures et couvres-reins.

L'équitation implique l'utilisation d'une selle sous laquelle est généralement inséré un tapis de selle, afin de maintenir la selle sur la monture et de protéger le dos de l'animal. Le tapis de selle comprend classiquement une couche épaisse (par exemple entre 1mm et 1 cm) en matériau amortissant. Cette couche est recouverte d'un tissu fin assurant l'esthétique du tapis, des motifs « matelassé » sont souvent cousus pour solidariser ce tissu à la couche de rembourrage amortissant. Un tapis de selle est généralement conçu avec des matériaux respirants, absorbants et doux afin de protéger le dos du cheval des frottements et de l'humidité. Etant régulièrement au contact de l'animal, le tapis de selle se salit à cause de la transpiration, la poussière et des poils.

Lors d'une activité physique l'animal produit beaucoup de chaleur et donc transpire afin de maintenir sa température corporelle. Le tapis de selle permet d'absorber la transpiration. Le tapis de selle permet également d'harmoniser les pressions exercées par la selle sur le dos de l'animal et d'éviter les frottements qui pourraient blesser l'animal.

Lorsque les chevaux perdent leurs poils, notamment lors de leur mue saisonnière l'accumulation de poils de cheval sur les tapis de selle est un problème courant pour les cavaliers/cavalières. En effet, les poils ont tendance à s'accumuler sur les tapis de selle, encore plus lorsqu'il y a de la transpiration, pouvant causer une gêne pour le cheval lorsqu'il est monté et rendant le nettoyage du tapis plus difficile.

Les poils collés au tapis de selle doivent être éliminés avec une brosse avant de passer au lavage. Cependant cette étape de brossage est souvent longue, rébarbative et n'est pas efficace, des poils peuvent persister jusqu'au lavage et encrassent la machine. De plus, un tapis qui n'est que partiellement débarrassé des poils nécessite un cycle de lavage plus long (pré-lavage, avec une plus grande consommation d'eau).

DE202004008549U1 propose un tapis de selle comprenant une partie supérieure contenant une couche amortissante et une partie inférieure absorbante, dont la partie inférieure, qui entre en contact avec le dos du cheval, est attachée de manière amovible à la couche supérieure à l'aide d'un velcro.

Aussi, les solutions actuelles à ce problème impliquent souvent des méthodes de nettoyage compliquées ou l'utilisation de produits chimiques potentiellement nocifs.

DE202017101337U1 propose un matériau textile composite multicouche présentant des caractéristiques d'absorption de la pression distinctes. Or un entretien régulier du tapis de selle permet de préserver la longévité du matériel et la santé de la peau de la monture et son confort.

La demanderesse a donc jugé nécessaire d'améliorer la conception d'un tapis de selle pour en faciliter l'entretien.

### Résume de l'invention

Un tapis de selle selon l'invention est défini dans la revendication indépendante 1. Un kit de tapis de selle selon l'invention est défini dans la revendication indépendante 13. Une utilisation du tapis de selle selon l'une des revendications 1 à 12 ou du kit de la revendication 13 selon l'invention est définie dans les revendications indépendantes 14 et 15. Les revendications dépendantes 2 à 12 définissent des modes de réalisation particuliers du tapis de selle selon l'invention.

A cet effet, l'invention concerne un tapis de selle comprenant au moins :
- une partie supérieure comprenant une couche amortissante ;
- une doublure comprenant un textile absorbant l'humidité; et
- des moyens d'attache réversible de la partie supérieure à la doublure agencés en correspondance sur la partie supérieure et sur la doublure.
caractérisé en ce que ladite partie supérieure comprend une couche externe anti-poils.

L'invention est donc un tapis de selle d'équitation en deux couches détachables, tel que défini dans la revendication 1. La doublure, qui est la couche inférieure destinée à absorber la transpiration et de préférence sans retenir les poils, peut ainsi être facilement débarrassée de ces poils et lavée à une fréquence plus élevée que la partie supérieure. Il convient de noter également que cette doublure, plus fine que la partie supérieure, sèche plus rapidement qu'un tapis de selle traditionnel qui, de plus, est plus épais et plus encombrant dans une machine à laver. Ceci est d'autant plus pratique que, la partie supérieure ayant également une surface anti-poils, se salit beaucoup moins rapidement.

La partie supérieure est la partie du tapis qui est en contact avec la selle. Ses propriétés premières sont d'être résistante et anti-poils

La couche externe de la partie supérieure est la partie qui est en contact avec l'environnement extérieur et la selle et qui n'est pas en contact avec le dos du cheval. Cette couche externe visible est exposée à l'environnement extérieur et notamment la saleté, la poussière et les poils.

La couche amortissante ou couche confort de l'invention est une couche amortissante classique utilisée par l'homme du métier dans les tapis de selle. Elle est typiquement située entre la couche supérieure externe et la doublure; sa finalité est de procurer du confort pour le dos du cheval. Il peut par exemple s'agir de molleton, d'un non-tissé, d'un tissu ou d'un tricot 3D, d'une mousse, d'un insert en gel, etc...

La couche externe anti-poils recouvre de préférence la totalité de la couche amortissante.

La couche externe anti-poils et la couche amortissante sont assemblées de façon irréversible. Elles sont par exemple cousues ensemble. Un galon peut éventuellement être ajouté sur le pourtour du tapis de selle pour renforcer l'adhésion des deux couches et cacher le bord des couches afin d'éviter l'effilochement du tissu.

L'autre face de la couche amortissante (la partie faisant face à avec la doublure) peut avantageusement également être recouverte d'une ou plusieurs autres couches ayant des fonctions spécifiques. Il peut s'agir d'une simple couche de protection de la couche amortissante, par exemple un tissu, ayant éventuellement une fonction également esthétique. Il peut également ou alternativement s'agir d'une couche perméable à l'air mais pas à l'humidité afin d'éviter que la transpiration absorbée par la doublure ne se transmettre à la couche amortissante, qui peut également être un tissu. Il peut aussi s'agir d'une couche conférant des propriétés anti-dérapantes à la partie supérieure, vis-à-vis de la doublure.

La doublure comprend un textile absorbant l'humidité. Il doit néanmoins pouvoir sécher rapidement. La fonction de la doublure est d'absorber la transpiration de l'animal durant l'effort. Le textile absorbant l'humidité est donc de préférence d'un tissu hydrophile, i.e. un tissu fabriqué majoritairement avec des fibres hydrophiles. Il peut par exemple s'agir de fibres naturelles comme du coton, du lin, du chanvre, ou de fibres synthétiques ou semi-synthétiques comme du polyester, du nylon, de la polyamide, ou de la viscose, ou un mélange de fibres comme le polycoton.

De préférence, la doublure est fabriquée dans un matériau doux et confortable afin d'éviter les frottements et les irritations de la peau du cheval. Elle est également respirante pour éviter l'accumulation de chaleur et d'humidité au niveau de la peau de l'animal.

De préférence, la doublure a également des propriétés anti-poils.

Il est important qu'elle soit également dans un tissu sur lequel le poil ne s'accroche pas et suffisamment fine pour sécher rapidement. Elle est également résistance aux lavages successifs.

La partie supérieure est assemblée à la doublure de manière amovible à l'aide de moyens d'attache réversible. Les moyens d'attache réversible entre la partie supérieure et la doublure sont des systèmes de fixation pouvant être utilisés pour attacher deux objets ensemble de manière temporaire, comme par exemple, un bouton pression, un bouton et une boutonnière, une fermeture à boucles et à crochets, une attache velcro^{®}, des aimants, une fermeture ou attache à glissière. Ces systèmes sont communément utilisés pour permettre un ajustement rapide et facile. Ils permettent également de faciliter le remplacement de parties endommagées ou usées. Ces moyens sont bien connus de l'homme du métier.

Les moyens d'attache sont agencés en correspondance sur la partie supérieure et sur la doublure, c'est-à-dire que lorsqu'ils sont associés, la partie supérieure recouvre la doublure pour former le tapis de selle. Les deux éléments ont une forme classique de tapis de selle d'équitation.

Les moyens d'attache sont de préférence agencés ou disposés sur le pourtour de la partie supérieure et de la doublure mais pourraient également être disposés différemment. Il est avantageux que ces moyens d'attache ne soient pas disposés là où la selle sera posée, de façon à ne pas créer de points de gêne pour l'animal. Par exemple, des boutons pressions sont positionnés sur le pourtour des deux couches, au niveau des galons, à distance régulière. Selon un autre exemple, une fermeture à glissière est agencée sur le tour ou une partie du tour du tapis de selle. Enfin, un autre exemple, pourrait être un système de bandes adhésives positionnées sur l'ensemble ou une partie de la surface de la doublure.

Un aspect essentiel de l'invention est que la partie supérieure du tapis de selle ne puisse pas accumuler des poils à sa surface, ni la doublure. Ceci est particulièrement important lors des périodes de mue après l'été et post-hivernal ou, beaucoup de poils son émis de l'animal et se dispersent dans son environnement proche et sur son équipement et celui de son/sa cavalier/ère, notamment durant les soins comme le brossage mais pas seulement.

Selon l'invention, la couche externe anti-poils et/ou la doublure est un tissu ne favorisant pas l'adhérence des poils à sa surface.

Cette surface peut être constituée de différents matériaux, tels que le coton, le polyester, le nylon ou les matières synthétiques.

Les propriétés anti-poils d'un tissu sont obtenues grâce à une ou plusieurs caractéristiques particulières. Par exemple, un tissu anti-poils comprend de préférence des fibres hydrophiles. Les fibres hydrophiles sont des fibres ayant une affinité avec l'eau et qui ont la capacité de retenir et d'absorber l'eau. Cette propriété peut être utile pour empêcher la rétention des poils d'animaux sur les tapis ou surfaces car les poils ont tendance à être en grande partie hydrophobes.

Les fibres hydrophiles sont connues de l'homme du métier et sont utilisées dans l'industrie textile, notamment la fabrication de tissus pour les vêtements de sport, les couches pour bébés et les lingettes ou encore les serviettes hygiéniques. Les fibres hydrophiles peuvent être intrinsèquement hydrophiles ou avoir été traitées chimiquement ou physiquement, comme par exemple par imprégnation avec des substances hydrophiles, traitement à la vapeur ou exposition à des plasmas.

Les fibres hydrophiles utiles pour l'invention sont par exemple des fibres de polyamide, des fibres hydrophiles de polyester, des microfibres, du lin, du coton, de la soie, etc....

Par exemple, le tissu anti-poils a un grammage par unité de surface compris entre 70 et 300 g/m², de préférence entre 80 et 250 g/m², de préférence entre 100 et 200 g/m².

Par exemple, le tissu anti-poils est un tissu tissé au maillage serré. Le nombre de fils par cm² est mesuré selon la norme ASTM-D3775 et est de préférence d'au moins 30 fils par cm², de préférence au moins 50 fils par cm², de préférence encore d'au moins 70 fils par cm². La densité de la maille dépend du nombre de fils par unité de surface et est ajustée pour répondre à des exigences spécifiques de résistance, de flexibilité ou de texture. Le tissu doit toutefois rester respirant, et ne pas être trop serré.

Par exemple, la tissu anti-poils est un tissu dont le titre moyen des fibres est inférieur à 40 dtex, de préférence inférieur à 30 dtex, de préférence encore inférieur à 10 dtex.

Des moyens anti-dérapants peuvent être insérés entre la partie supérieure et la doublure. Ces moyens peuvent être solidaire de la partie supérieure, de la doublure ou totalement indépendante. Ils s'étendent sur tout ou partie de la surface du tapis de selle.

Les moyens antidérapants permettent d'augmenter le coefficient de friction et donc de réduire les possibilités de glissement de la partie supérieure par rapport à la doublure. Ils empêchent la formation de plis au niveau de la doublure qui pourraient être inconfortables voire blesser le dos du cheval. Ils comprennent par exemple un matériau ayant des propriétés antidérapantes, tel que le silicone, le latex, le caoutchouc ou tout autre matériau susceptible d'augmenter le coefficient de friction.

Les moyens antidérapants peuvent être une couche de textile sur lequel sont imprimées en matériau antidérapant des rainures, des motifs (par exemple des pointillés), des textures, ou un revêtement spécifique. Il peut alternativement s'agir d'un canevas en fibres anti-dérapantes (rendues antidérapantes par revêtement), d'un maillage antidérapant.

Alternativement, les moyens antidérapants peuvent être des inserts en Velcro^{®}.

La partie supérieure du tapis de selle est de préférence perméable à l'air. La perméabilité à l'air est déterminée par la quantité d'air qui peut passer à travers le tissu dans une unité de temps et d'une unité de surface, sous une certaine pression. Elle peut être influencée par la densité, la porosité, l'épaisseur et la structure du tissu. La mesure de la perméabilité à l'air est souvent réalisée conformément à des normes de test spécifiques, telles que la norme ASTM D737.

Avantageusement, la doublure comprend plusieurs couches, dont au moins une couche d'un textile absorbant l'humidité. Elle peut comprendre par exemple une couche supplémentaire de matériau ou de tissu ajoutée pour renforcer, protéger ou améliorer les propriétés de la doublure, par exemple pour envelopper le textile absorbant l'humidité pour améliorer la résistance à l'usure, offrir un amorti supplémentaire, ou protéger contre les frottements ou les irritations.

Préférablement, le tapis de selle selon l'invention aide à organiser des lavages moins contraignant en proposant un set de rechange d'au moins une de partie. A cet effet, l'invention, telle que définie dans la revendication 13, concerne également un kit de tapis de selle comprenant :
- une partie supérieure comprenant une couche amortissante ;
- plusieurs doublures comprenant chacune un textile absorbant l'humidité; et
- des moyens d'attache réversible de la partie supérieure aux doublures, agencés en correspondance sur la partie supérieure et chaque doublure, les doublures étant interchangeables,
caractérisé en ce que ladite partie supérieure comprend une couche externe anti-poils.

L'invention sera mieux comprise par la description suivante de plusieurs exemples, en se référant aux figures selon lesquelles :
La figure 1 est un schéma général en coupe d'un tapis de selle selon l'invention.
La figure 2 illustre une variante du tapis de selle de la figure 1.
la figure 3 est un schéma d'un tapis de selle alternatif muni d'une couche antidérapante entre les parties supérieure et inférieure.
La figure 4 illustre un autre tapis de selle selon l'invention.
La figure 5 est un schéma d'un autre tapis de selle selon l'invention.

Les différentes caractéristiques éventuellement illustrées séparément dans les exemples ci-dessous peuvent être combinées entre elles, en fonction des besoins et des degrés de finition que l'homme du métier souhaite apporter au tapis de selle de l'invention.

En référence à la figure 1, un tapis de selle 1 selon l'invention est constitué de deux parties distinctes : une partie supérieure 2 et une doublure 3 liées entre elles par des moyens d'attache réversible 4.

La partie supérieure 2 comprend deux couches superposées : une couche externe en tissu anti-poils 2A, qui est destinée à être en contact avec la selle et qui est par exemple un tissu en polyamide et une couche amortissante 2B, assemblées de manière permanente, par exemple cousues ensemble et/ou collées ou soudées.

La doublure 3 du tapis de selle 1 est par exemple un textile en fibres naturelles telles que du coton. Plusieurs couches de ce textile peuvent être superposées pour en augmenter l'épaisseur, ou il s'agit d'une couche avec une structure tridimensionnelle, comme par exemple une structure en nid d'abeille. La doublure permet d'absorber l'humidité et d'évacuer la transpiration de l'animal lors de l'effort. Optionnellement, la doublure 3 peut comprendre une couche de protection ou enveloppe 5 (cf Fig. 2) en textile, par exemple collée ou cousue à la doublure, afin d'offrir une protection supplémentaire contre l'usure et les déchirures, tout en offrant une surface douce et confortable pour le cheval.

La partie supérieure 2 et la doublure 3 sont assemblées à l'aide de moyens d'attaches réversibles 4, tels que des boutons pression, des attaches en velcro^{®} ou des fermetures à glissière. Par exemple, des boutons pression sont répartis sur le pourtour de la couche supérieure et de la doublure, en vis-à-vis. Cela permet de fixer la partie supérieure 2 à la doublure 3 de manière solide, tout en permettant une séparation facile pour laver séparément les deux parties du tapis de selle 1, ou de remplacer la partie supérieure 2 ou la doublure en cas d'usure ou de changement de style. On entend par « de manière solide », une fixation supportant les éventuelles forces générées pendant l'effort de l'animal entre la partie supérieure 2 et la doublure 3 permettant ainsi de garantir la sécurité du cavalier/de la cavalière.

Le tapis de selle de l'invention peut également comprendre des moyens antidérapants entre la partie supérieure et la doublure. Les moyens antidérapants permettent ainsi de réduire les risques de glissement de la partie supérieure par rapport à la doublure et aussi empêche la formation de plis au niveau de la doublure qui pourraient être inconfortables voire blesser le dos du cheval (Figure 3 à 5).

En référence à la figure 3, un tapis de selle 11 selon l'invention est constitué de deux parties distinctes : une partie supérieure 12, comprenant une couche externe en tissu anti-poils 12A et une couche amortissante 12B, et une doublure 13 liées entre elles par des moyens d'attache réversible 14.

Le tapis de selle 11 comprend des moyens antidérapants 15, représentés par une couche totalement indépendante de la partie supérieure 12 et de la doublure 13. Il peut par exemple s'agir d'un patch en silicone ou en caoutchouc, qui ne recouvre que partiellement la surface du tapis de selle, et qui ne recouvre notamment pas les moyens d'attache.

Alternativement, en référence à la figure 4, un tapis de selle 21 est constitué d'une partie supérieure 22 (comprenant une couche externe en tissu anti-poils 22A et une couche amortissante 22B) et une doublure 23 liées entre elles par des moyens d'attache réversible 24, par exemple des boutons pression. Des moyens antidérapants 25 sont ici fixés de manière permanente à la partie supérieure 22. Il peut par s'agir d'une couche de textile sur laquelle est imprimée en matériau antidérapant des pointillés. Il pourrait également s'agir d'une couche textile sur la surface de laquelle un revêtement spécifique antidérapant est appliqué ou encore d'un maillage anti-dérapant.

Alternativement, en référence à la figure 5, un tapis de selle 31 est constitué d'une partie supérieure 32 et une doublure 33 liées entre elles par des moyens d'attache réversible 34. Les moyens antidérapants 35 sont ici fixés de manière permanente à la doublure 33, réduisant les risques de glissement de la partie supérieure 32 par rapport à la doublure 33.

Pour utiliser le tapis de selle de l'invention, le cavalier prend une partie supérieure et une doublure et les assemble à l'aide des moyens d'attache réversible puis place l'ensemble sur le dos du cheval avec la doublure en contact direct avec l'animal. Il peut ensuite placer la selle sur le tapis de selle et la sangler au cheval.

Après être monté à cheval, le cavalier retire la selle puis le tapis de selle, et il détache la doublure de la partie supérieure grâce aux moyens d'attache réversible.

Après utilisation, la doublure, qui a absorbé la transpiration du cheval et sur laquelle se sont déposés des poils doit être secouée. Les poils tombent facilement surtout si l'on attend que la doublure sèche. Elle peut ensuite être lavée, soit à la main ou en machine selon les instructions de lavage dudit produit. La doublure, peut être lavée à une fréquence plus élevée que la partie supérieure, généralement plus épaisse et plus encombrante dans une machine à laver.

Lorsque la partie supérieure est sale, il est possible de la brosser pour enlever la saleté et certains poils persistants. La partie supérieure, grâce à sa couche anti-poils, se salit beaucoup moins rapidement et ne nécessite pas d'être lavée après chaque utilisation.

Le kit d'utilisation selon l'invention permet alors, d'utiliser une doublure de rechange lorsque celle utilisée est sale ou au nettoyage. Ainsi, le cavalier/la cavalière n'est pas dépendant des étapes de lavage et de séchage du tapis de selle. Le kit selon l'invention permet ainsi d'éviter d'avoir plusieurs tapis de selle encombrants à alterner et à laver régulièrement. Cela permet un gain de temps pour le cavalier/la cavalière, une diminution des lavages et donc une économie d'eau, et des coûts d'achat et d'entretien de plusieurs tapis de selle.

## Revendications

1. Tapis de selle (1, 11, 21, 31) comprenant au moins :
- une partie supérieure (2, 12, 22, 32) comprenant une couche amortissante (2B, 12B, 22B);
- une doublure (3, 13, 23, 33) comprenant un textile absorbant l'humidité; et
- des moyens d'attache réversible (14, 24, 34) de la partie supérieure (2, 12, 22, 32) à la doublure (3, 13, 23, 33) agencés en correspondance sur la partie supérieure (2, 12, 22, 32) et sur la doublure (3, 13, 23, 33),
**caractérisé en ce que** ladite partie supérieure (2, 12, 22, 32) comprend une couche externe anti-poils(2A, 12A, 22A).

2. Tapis de selle (1, 11, 21, 31) selon la revendication 1, dans lequel la couche externe anti-poils (2A, 12A, 22A) et/ou la doublure (3, 13, 23, 33) est un tissu comprenant des fibres hydrophiles.

3. Tapis de selle (1, 11, 21, 31) selon l'une des revendications 1 et 2, dans lequel la couche externe anti-poils (2A, 12A, 22A) et/ou la doublure (3, 13, 23, 33) est un tissu dont la masse par unité de surface est comprise entre 70 et 300 g/m².

4. Tapis de selle (1, 11, 21, 31) selon l'une des revendications 1 à 3, dans lequel la couche externe anti-poils (2A, 12A, 22A) et/ou la doublure (3, 13, 23, 33) est un tissu dont le nombre de fils par cm² mesuré selon la norme ASTM-D3775 et est au moins 30 fils par cm².

5. Tapis de selle (1, 11, 21, 31) selon l'une des revendications 1 à 4, dans lequel la couche externe anti-poils (2A, 12A, 22A) et/ou la doublure (3, 13, 23, 33) est un tissu dont le titre moyen des fibres est inférieur à 40 dtex.

6. Tapis de selle (1, 11, 21, 31) selon l'une des revendications 1 à 5 comprenant en outre des moyens antidérapants (15, 25, 35) insérés entre la partie supérieure (2, 12, 22, 32) et la doublure (3, 13, 23, 33).

7. Tapis de selle (1, 11, 21, 31) selon la revendication 6, dans lequel les moyens antidérapants (15, 25, 35) sont une couche textile apparente de la partie supérieure (2, 12, 22, 32) ou de la doublure (3, 13, 23, 33), sur laquelle sont imprimés des motifs en matériau antidérapant, ou un maillage antidérapant.

8. Tapis de selle (1, 11, 21, 31) selon l'une des revendications 6 et 7, dans lequel les moyens antidérapants (15, 25, 35) sont associés à la partie supérieure (2, 12, 22, 32) ou à la doublure (3, 13, 23, 33).

9. Tapis de selle (1, 11, 21, 31) selon l'une des revendication 1 à 8, dans lequel des moyens d'attache amovible (14, 24, 34) sont compris dans la liste constitué d'un bouton et une boutonnière, une fermeture à boucles et à crochets, une attache Velcro^{®}, des aimant, une fermeture ou attache à glissière

10. Tapis de selle selon l'une des revendication 1 à 9, dans lequel des moyens d'attache amovible (14, 24, 34) sont agencés en correspondance sur le pourtour de la partie supérieur (2, 12, 22, 32) et le pourtour de la doublure (3, 13, 23, 33).

11. Tapis de selle (1, 11, 21, 31) selon l'une des revendication 1 à 10, dans lequel la doublure (3, 13, 23, 33) comprend un textile absorbant l'humidité, de préférence d'un tissu hydrophile.

12. Tapis de selle (1, 11, 21, 31) selon la revendication 11, dans lequel le tissu hydrophile de la doublure (3, 13, 23, 33) comprend des fibres de coton, de lin, de chanvre, de polyester, de nylon, de polyamide et/ou de viscose.

13. Kit de tapis de selle (1, 11, 21, 31) comprenant :
- une partie supérieure (2, 12, 22, 32) comprenant une couche amortissante (2B, 12B, 22B);
- plusieurs doublures (3, 13, 23, 33) comprenant chacune un textile absorbant l'humidité; et
- des moyens d'attache réversible (14, 24, 34) de la partie supérieure (2, 12, 22, 32) aux doublures (3, 13, 23, 33), agencés en correspondance sur la partie supérieure (2, 12, 22, 32) et chaque doublure (3, 13, 23, 33), les doublures (3, 13, 23, 33) étant interchangeables,
**caractérisé en ce que** ladite partie supérieure (2, 12, 22, 32) comprend une couche externe anti-poils (2A, 12A, 22A).

14. Utilisation du tapis de selle (1, 11, 21, 31) selon l'une des revendications 1 à 12 ou du kit de la revendication 13, selon laquelle l'utilisateur assemble la partie supérieure (2, 12, 22, 32) à la doublure (3, 13, 23, 33) à l'aide les moyens d'attache réversible (14, 24, 34) avant de le poser sur le dos d'un animal, sous une selle.

15. Utilisation du tapis de selle (1, 11, 21, 31) selon l'une des revendications 1 à 12 ou du kit de la revendication 13, selon laquelle l'utilisateur détache la partie supérieure (2, 12, 22, 32) de la doublure (3, 13, 23, 33) grâce aux moyens d'attache réversible (14, 24, 34) après une activité équestre.

## Patentansprüche

1. Satteldecke (1, 11, 21, 31), die mindestens umfasst:
- einen oberen Teil (2, 12, 22, 32) mit einer Dämpfungsschicht (2B, 12B, 22B);
- ein Futter (3, 13, 23, 33), das ein feuchtigkeitsabsorbierendes Textil umfasst; und
- umkehrbare Befestigungsmittel (14, 24, 34) des oberen Teils (2, 12, 22, 32) am Futter (3, 13, 23, 33), die entsprechend am oberen Teil (2, 12, 22, 32) und am Futter (3, 13, 23, 33) angeordnet sind,
**dadurch gekennzeichnet, dass** genannter obere Teil (2, 12, 22, 32) eine haarabweisende Außenlage (2A, 12A, 22A) umfasst.

2. Satteldecke (1, 11, 21, 31) nach Anspruch 1, wobei die haarabweisende Außenlage (2A, 12A, 22A) und/oder das Futter (3, 13, 23, 33) ein Gewebe ist, das hydrophile Fasern enthält.

3. Satteldecke (1, 11, 21, 31) nach einem der Ansprüche 1 und 2, wobei die haarabweisende Außenlage (2A, 12A, 22A) und/oder das Futter (3, 13, 23, 33) ein Gewebe ist, dessen Flächengewicht zwischen 70 und 300 g/m² liegt.

4. Satteldecke (1, 11, 21, 31) nach einem der Ansprüche 1 bis 3, wobei die haarabweisende Außenlage (2A, 12A, 22A) und/oder das Futter (3, 13, 23, 33) ein Gewebe ist, dessen Fadenzahl pro cm² gemessen nach der Norm ASTM-D3775 und mindestens 30 Fäden pro cm² beträgt.

5. Satteldecke (1, 11, 21, 31) nach einem der Ansprüche 1 bis 4, wobei die haarabweisende Außenlage (2A, 12A, 22A) und/oder das Futter (3, 13, 23, 33) ein Gewebe ist, dessen durchschnittliche Faserfeinheit unter 40 dtex liegt.

6. Satteldecke (1, 11, 21, 31) nach einem der Ansprüche 1 bis 5, die außerdem rutschhemmende Mittel (15, 25, 35) umfasst, die zwischen dem oberen Teil (2, 12, 22, 32) und dem Futter (3, 13, 23, 33) eingefügt sind.

7. Satteldecke (1, 11, 21, 31) nach Anspruch 6, wobei es sich bei den rutschhemmenden Mitteln (15, 25, 35) um eine sichtbare Textilschicht des oberen Teils (2, 12, 22, 32) oder des Futters (3, 13, 23, 33) handelt, auf die Muster aus rutschfestem Material aufgedruckt sind, oder um ein rutschfestes Netz.

8. Satteldecke (1, 11, 21, 31) nach einem der Ansprüche 6 und 7, wobei die rutschhemmenden Mittel (15, 25, 35) mit dem oberen Teil (2, 12, 22, 32) oder dem Futter (3, 13, 23, 33) verbunden sind.

9. Satteldecke (1, 11, 21, 31) nach einem der Ansprüche 1 bis 8, wobei die abnehmbaren Befestigungsmittel (14, 24, 34) in der Liste enthalten sind, wobei diese aus einem Knopf und einem Knopfloch, einer Schnalle oder einem Haken, einem Klettverschluss, einem Magnetverschluss, einem Reißverschluss oder einem Schieberverschluss bestehen.

10. Satteldecke nach einem der Ansprüche 1 bis 9, wobei abnehmbare Befestigungsmittel (14, 24, 34) entsprechend am Umfang des oberen Teils (2, 12, 22, 32) und am Umfang des Futters (3, 13, 23, 33) angeordnet sind.

11. Satteldecke (1, 11, 21, 31) nach einem der Ansprüche 1 bis 10, wobei das Futter (3, 13, 23, 33) ein feuchtigkeitsabsorbierendes Textil, vorzugsweise ein hydrophiles Gewebe, umfasst.

12. Satteldecke (1, 11, 21, 31) nach Anspruch 11, wobei das hydrophile Gewebe des Futters (3, 13, 23, 33) Fasern aus Baumwolle, Leinen, Hanf, Polyester, Nylon, Polyamid und/oder Viskose umfasst.

13. Satteldeckenset (1, 11, 21, 31), das umfasst:
- einen oberen Teil (2, 12, 22, 32) mit einer Dämpfungsschicht (2B, 12B, 22B);
- mehrere Futter (3, 13, 23, 33), die jeweils ein feuchtigkeitsabsorbierendes Textil umfassen; und
- umkehrbare Befestigungsmittel (14, 24, 34) des oberen Teils (2, 12, 22, 32) an den Futtern (3, 13, 23, 33), die entsprechend am oberen Teil (2, 12, 22, 32) und an jedem Futter (3, 13, 23, 33) angeordnet sind, wobei die Futter (3, 13, 23, 33) austauschbar sind,
**dadurch gekennzeichnet, dass** der obere Teil (2, 12, 22, 32) eine haarabweisende Außenlage (2A, 12A, 22A) umfasst.

14. Verwendung der Satteldecke (1, 11, 21, 31) nach einem der Ansprüche 1 bis 12 oder des Sets nach Anspruch 13, wobei der Benutzer den oberen Teil (2, 12, 22, 32) mit Hilfe der umkehrbaren Befestigungsmittel (14, 24, 34) am Futter (3, 13, 23, 33) montiert, bevor er sie auf den Rücken eines Tieres unter einen Sattel legt.

15. Verwendung der Satteldecke (1, 11, 21, 31) nach einem der Ansprüche 1 bis 12 oder des Sets nach Anspruch 13, wobei der Benutzer den oberen Teil (2, 12, 22, 32) des Futters (3, 13, 23, 33) mit Hilfe der umkehrbaren Befestigungsmittel (14, 24, 34) nach einen Reitsport löst.

## Claims

1. A saddle pad (1, 11, 21, 31) comprising at least:
- a top portion (2, 12, 22, 32) comprising a cushioning layer (2B, 12B, 22B);
- a lining (3, 13, 23, 33) comprising a moisture-absorbing textile; and
- reversible fastening means (14, 24, 34) between the top portion (2, 12, 22, 32) and the lining (3, 13, 23, 33), arranged in corresponding positions on the top portion (2, 12, 22, 32) and on the lining (3, 13, 23, 33),
**characterised in that** said top portion (2, 12, 22, 32) comprises an anti-hair external layer (2A, 12A, 22A).

2. The saddle pad (1, 11, 21, 31) according to claim 1, wherein the anti-hair external layer (2A, 12A, 22A) and/or the lining (3, 13, 23, 33) is a fabric comprising hydrophilic fibres.

3. The saddle pad (1, 11, 21, 31) according to either of claims 1 and 2, wherein the anti-hair external layer (2A, 12A, 22A) and/or the lining (3, 13, 23, 33) is a fabric having an area mass between 70 and 300 g/m².

4. The saddle pad (1, 11, 21, 31) according to any of claims 1 to 3, wherein the anti-hair external layer (2A, 12A, 22A) and/or the lining (3, 13, 23, 33) is a fabric having a thread count per cm² measured in accordance with ASTM D3775 and at least 30 threads per cm².

5. The saddle pad (1, 11, 21, 31) according to any of claims 1 to 4, wherein the anti-hair external layer (2A, 12A, 22A) and/or the lining (3, 13, 23, 33) is a fabric whose average fibre titre is less than 40 dtex.

6. The saddle pad (1, 11, 21, 31) according to any of claims 1 to 5 comprising additionally anti-slip means (15, 25, 35) inserted between the top portion (2, 12, 22, 32) and the lining (3, 13, 23, 33).

7. The saddle pad (1, 11, 21, 31) according to claim 6, wherein the anti-slip means (15, 25, 35) are an exposed textile layer of the top portion (2, 12, 22, 32) or of the lining (3, 13, 23, 33), on which motifs in anti-slip material are printed, or an anti-slip mesh.

8. The saddle pad (1, 11, 21, 31) according to either of claims 6 and 7, wherein the anti-slip means (15, 25, 35) are associated with the top portion (2, 12, 22, 32) or with the lining (3, 13, 23, 33).

9. The saddle pad (1, 11, 21, 31) according to any of claims 1 to 8, wherein the removable fastening means (14, 24, 34) are selected from a button and a buttonhole, a hook-and-loop fastening, a Velcro^{®} fastener, magnets, a zip fastening or a sliding fastener.

10. The saddle pad according to any of claims 1 to 9, wherein the removable fastening means (14, 24, 34) are arranged in corresponding positions on the perimeter of the top portion (2, 12, 22, 32) and on the perimeter of the lining (3, 13, 23, 33).

11. The saddle pad (1, 11, 21, 31) according to any of claims 1 to 10, wherein the lining (3, 13, 23, 33) comprises a moisture-absorbing textile, preferably a hydrophilic fabric.

12. The saddle pad (1, 11, 21, 31) according to claim 11, wherein the hydrophilic fabric of the lining (3, 13, 23, 33) comprises fibres of cotton, linen, hemp, polyester, nylon, polyamide and/or viscose.

13. A saddle pad kit (1, 11, 21, 31) comprising:
- a top portion (2, 12, 22, 32) comprising a cushioning layer (2B, 12B, 22B);
- several linings (3, 13, 23, 33) each comprising a moisture-absorbing textile; and
- reversible fastening means (14, 24, 34) between the top portion (2, 12, 22, 32) and the linings (3, 13, 23, 33), arranged in corresponding positions on the top portion (2, 12, 22, 32) and on each lining (3, 13, 23, 33), the linings (3, 13, 23, 33) being interchangeable,
**characterised in that** said top portion (2, 12, 22, 32) comprises an anti-hair external layer (2A, 12A, 22A).

14. Use of the saddle pad (1, 11, 21, 31) according to any of claims 1 to 12 or of the kit of claim 13, in which the user assembles the top portion (2, 12, 22, 32) with the lining (3, 13, 23, 33) using the reversible fastening means (14, 24, 34) before placing it on the back of an animal under a saddle.

15. Use of the saddle pad (1, 11, 21, 31) according to any of claims 1 to 12 or of the kit of claim 13, in which the user detaches the top portion (2, 12, 22, 32) from the lining (3, 13, 23, 33) using the reversible fastening means (14, 24, 34) after an equestrian activity.
